# FASCICULE DE BREVET EUROPEEN

(11) **EP 0 125 421 B1**
(45) Date de publication et mention de la délivrance du brevet: **07.01.1987**
(21) Numéro de dépôt: 84102828.5
(22) Date de dépôt: 15.03.1984
(51) Int. Cl.: H01B 17/38

(54) **Procédé de liaison de l'ailette terminale en élastomère vulcanisé d'un élément isolant avec une ferrure d'extrémité**
Verfahren zur Verbindung des Endschirmes aus vulkanisiertem Elastomer eines isolierenden Elementes mit einer Endmetallarmatur
Method of joining the end fin made of a vulcanised elastomer of an insulating element to a metal end fitting

(30) Priorité: 18.03.1983 FR 8304450
(43) Date de publication de la demande: 21.11.1984
(73) Titulaire: CERAVER Société anonyme dite:, F-75008 Paris (FR)
(72) Inventeur: Thevenet, Guy, F-63310 Beaumont-Les-Randan (FR)
(74) Mandataire: Weinmiller, Jürgen

## Description

La présente invention a trait à un procédé de liaison de l'ailette terminale d'un élément isolant comportant un jonc isolant entouré d'ailettes en élastomère vulcanisé avec une ferrure d'extrémité. Elle concerne en particulier les isolateurs électriques organiques.

Il est connu de disposer une couche de colle de polychloroprène entre la ferrure d'extrémité et la dernière ailette. Cette couche de colle assure l'étanchéité entre la ferrure et ailette.

Il est connu également par la demande de brevet allemand DE-A-2 855 211 de mettre en oeuvre un joint d'étanchéité et une graisse de silicone.

Avec ces dispositions on constate que l'étanchéité se détériore avec le temps: en raison notamment des efforts de traction imposés à l'élément isolant, la liaison peut en effet être partiellement endommagée.

Le procédé de liaison selon l'invention, permettant d'éviter ces inconvénients, est caractérisé en ce qu'on dispose sur la partie inférieure de la ferrure une couche d'agent de collage caoutchouc/métal, puis on dispose entre ferrure et ailette terminale une couronne intermédiaire en élastomère à l'état cru, on fixe la ferrure au jonc de façon que la couronne intermédiaire soit comprimée entre l'ailette terminale et la partie inférieure de la ferrure et on effectue ensuite la vulcanisation de la couronne intermédiaire.

Le joint d'élastomère après vulcanisation conserve son étanchéité dans le temps et se dilate lors des efforts de traction imposés à l'élément isolant sans perte de cette étanchéité.

L'invention va maintenant être décrite plus en détail en se référant à la figure unique qui représente un élément isolant avec liaison ferrure-ailette terminale obtenue par le procédé selon l'invention. Il s'agit d'une extrémité d'un isolateur électrique organique.

L'élément isolant 1 comporte un jonc isolant en fibres de verre composites 2 entouré d'une gaine 3 en élastomère à l'état cru.

Sur le jonc 2 revêtu de la gaine 3 on a enfilé des ailettes 4 en élastomère vulcanisé. Chaque ailette 4 comporte un manchon supérieur 5, un manchon inférieur 7 et une partie périphérique 6 faisant un angle obtus avec le manchon supérieur 5 et un angle aigu avec le manchon inférieur 7.

On a disposé en enfilant les ailettes 4 une couronne intermédiaire 8 en élastomère cru entre le manchon inférieur 7 d'une ailette et le manchon supérieur 5 de l'ailette 4 consécutive.

Un tel élément isolant 1 est par exemple décrit dans le document FR-A-2 461 343.

On dispose ensuite une couronne en mousse 9 autour du jonc 2 qui est posé sur la tranche du manchon supérieur 5 de l'ailette 4terminale ainsi que sur la tranche de la gaine 3.

On dispose une couronne intermédiaire 10 en élastomère cru sur la région 11 de l'ailette terminale faisant la transition entre son manchon supérieur 5 et sa partie périphérique 6 après avoir dépoli au préalable cette région 11.

On vient appliquer sur cette couronne 10 la partie inférieure 12 d'une ferrure 13, cette partie 12 ayant été préalablement enduite d'un agent de collage caoutchouc/métal. Cet agent de collage permet pendant la vulcanisation ultérieure le collage de l'élastomère sur le métal. La couronne 10 s'applique parfaitement sur la partie 12 de la ferrure 13 même si la surface de la ferrure présente de nombreuses irrégularités.

La ferrure 13 comporte une paroi interne cylindrique 14 contiguë à la partie inférieure 12 qui vient emprisonner étroitement le manchon supérieur 5 de l'ailette 4 terminale et la couronne de mousse 9.

La ferrure comporte ensuite une première surface conique 15 qui part de la paroi cylindrique 14 pour se rapprocher du jonc 2 puis une seconde surface conique 16 qui s'écarte du jonc 2. La ferrure 13 étant pressée fortement sur la couronne 10 on remplit la cavité entre les surfaces 15 et 16 et le jonc 2 de résine polymérisable.

Après polymérisation de la résine le jonc 2 est ainsi scellé dans un volume biconique 17, si bien que lorsque des efforts de traction seront imposés à la ferrure 13 ceux-ci seront communiqués au jonc 2.

On porte ensuite l'élément isolant 1 avec sa ferrure 13 à la température de vulcanisation. Tout l'élastomère à l'état cru est vulcanisé et la couronne 10 devient un joint étanche entre la ferrure 13 et l'ailette 4 terminale qui lorsque l'élément isolant 1 est soumis à des efforts de traction se dilate sans perdre ses caractéristiques d'étanchéité.

L'élastomère à l'état cru utilisé est de préférence de l'EPDM dont la température de vulcanisation est de l'ordre de 140-160°C.

Bien entendu cet exemple n'a été donné qu'à titre illustratif mais non limitatif.

## Revendications

1. Procédé de liaison de l'ailette (4) terminale d'un élément isolant (1) comportant un jonc isolant (2) entouré d'ailettes (4) en élastomère vulcanisé avec une ferrure d'extrémité (13), caractérisé en ce que on dispose sur la partie inférieure (12) de la ferrure (13) une couche d'agent de collage caoutchouc/ métal, puis on dispose entre ferrure (13) et ailette (4) terminale une couronne intermédiaire (10) en élastomère à l'état cru, on fixe la ferrure (13) au jonc (2) de façon que la couronne intermédiaire (10) soit comprimée entre l'ailette (4) terminale et la partie inférieure (12) de la ferrure (13) et on effectue ensuite la vulcanisation de la couronne intermédiaire (10).

2. Procédé selon la revendication 1, caractérisé en ce que entre les ailettes (4) on a disposé des couronnes intermédiaires (8) en élastomère cru qui seront vulcanisées avec la couronne (10) entre ferrure (13) et ailettes (4) terminale au cours d'une même opération de vulcanisation.

3. Procédé selon la revendication 2, caractérisé en ce que entre le jonc (2) et les ailettes (4) est disposée une gaine (3) en élastomère cru qui sera vulcanisée lors de l'opération de vulcanisation des diverses couronnes (10, 8).

## Patentansprüche

1. Verfahren zur Verbindung des Endschirms (4) eines isolierenden Elements (1), das einen von Schirmen (4) aus vulkanisiertem Elastomer umgebenen isolierenden Stab (2) aufweist, mit einer Endarmatur (13) dadurch gekennzeichnet, dass auf den unteren Teil (12) der Armatur (13) eine Schicht aus Kautschuk/Metall-Klebemittel und dann zwischen Armatur (13) und Endschirm (4) eine Zwischenkrone (10) aus Rohelastomer aufgebracht wird, dass dann die Armatur (13) so auf dem Stab (2) befestigt wird, dass die Zwischenkrone (10) zwischen dem Endschirm (4) und dem unteren Teil (12) der Armatur (13) komprimiert wird, und anschliessend die Vulkanisierung der Zwischenkrone (10) erfolgt.

2. Verfahren nach Anspruch 1, dadurch gekennzeichnet, dass zwischen den Schirmen (4) Zwischenkronen (8) aus Rohelastomer angeordnet werden, die zugleich mit der Krone (10) zwischen Armatur (13) und Endschirm (4) während eines gemeinsamen Vulkanisierungsvorgangs vulkanisiert werden.

3. Verfahren nach Anspruch 2, dadurch gekennzeichnet, dass zwischen dem Stab (2) und den Schirmen (4) eine Hülle (3) aus Rohelastomer angeordnet ist, die während des Vulkanisiervorgangs der verschiedenen Kronen (10, 8) vulkanisiert wird.

## Claims

1. A method of connecting an end fin (4) of an insulating element (1), comprising an insulating rod (2) surrounded by fins (4) of vulcanized elastomer, with an end fitting (13), characterized in that a layer of rubber/metal gluing agent is applied on the lower part (12) of the fitting (13), then an intermediate crown (10) of raw elastomer is disposed between the fitting (13) and the end fin (4), that the fitting (13) is fixed to the rod (2) in such a manner that the intermediate crown (10) is compressed between the end fin (4) and the lower part (12) of the fitting (13) and that then the vulcanisation of the intermediate crown (10) is carried out.

2. A method according to claim 1, characterized in that intermediate crowns (8) of raw elastomer are disposed between the fins (4), which crowns will be vulcanized together with the crown (10) between the fitting (13) and the end fins (4) during a common vulcanizing operation.

3. A method according to claim 2, characterized in that a sheath (3) of raw elastomer is disposed between the rod (2) and the fins (4), which sheath will be vulcanized during the vulcanizing operation of the the various crowns (10, 8).
